# EUROPÄISCHE PATENTSCHRIFT

(11) **EP 0 513 758 B1**
(45) Veröffentlichungstag und Bekanntmachung des Hinweises auf die Patenterteilung: **13.09.1995**
(21) Anmeldenummer: 92108071.9
(22) Anmeldetag: 13.05.1992
(51) Int. Cl.: F24C 15/00

(54) **Backofen, insbesondere Einbaubackofen**
Baking oven, particularly built-in baking oven
Four de cuisson, en particulier four de cuisson encastré

(30) Priorität: 17.05.1991 DE 4116129
(43) Veröffentlichungstag der Anmeldung: 19.11.1992
(73) Patentinhaber: Miele & Cie. GmbH & Co., D-33332 Gütersloh (DE)
(72) Erfinder:

(56) Entgegenhaltungen:
- DE-A- 3 929 279
- US-A- 5 001 615

## Beschreibung

Die Erfindung betrifft einen Backofen, insbesondere einen Einbaubackofen, mit einer durch eine Tür verschließbare Backmuffel sowie mit einer von der Ofenfrontseite her auswechselbaren Lampe, wobei im Ofengehäuse eine durch einen von Hand lösbaren Schutzdeckel verdeckte Leuchtenöffnung vorgesehen ist.

Bei Backöfen, insbesondere bei solchen, die fest in einen Küchenblock eingebaut sind, besteht der Wunsch, die in der Backmuffelbeleuchtung angeordneten Glühlampen im Falle eines Defektes schnell und bequem auszuwechseln.

Die DE 39 29 279 zeigt einen Beleuchtungskörper für einen Mikrowellenherd mit einer von der Ofenfrontseite her auswechselbaren Lampe. Die Lampenfassung des Beleuchtungskörpers ist fest an dem, von der Frontseite des Gerätes aus betrachteten, hinteren Bereich eines Lampenreflektors angebracht. In einer geraden Linie zur Lampe besitzen sowohl der Lampenreflektor als auch die vordere Herdwandung eine Öffnung zum Ein- und Ausführen der Lampe. Diese Öffnungen sind so groß gestaltet, daß die Lampe mittels eines Lampenausziehers ein- und ausführbar ist. Die Öffnung in der vorderen Herdwandung ist mit einem Silikonstopfen verschließbar.

Eine solche Anordnung hat insbesondere den Nachteil, daß zwei dünne Lampenkontakte direkt im hinteren Teil des Reflektorgehäuses in die zwei Steckkontakte der Lampenfassung eingebracht werden müssen. Da die Sicht durch die beiden Öffnungen äußerst gering ist, müssen diese Steckkontakte mit der in dem Lampenauszieher befindlichen Lampe ertastet werden.

Ein weiterer Nachteil besteht darin, daß immer ein Lampenauszieher zum Lampenwechsel vorhanden sein muß. Dieser ist als loses Teil leicht zu verlegen.

Die zusätzliche Öffnung im Lampenreflektor kann außerdem ein Leck für die Mikrowellenstrahlung darstellen.

In der DE-OS 32 46 437 ist ein Mikrowellenofen beschrieben, bei welchem die Lampe von der Frontseite durch einen von Hand lösbaren Schutzdeckel greifbar ist. Der Nachteil einer solchen Anordnung ist der, daß bei Beleuchtungseinrichtungen, welche im hinteren Bereich der Backmuffelseitenwände angeordnet sind, die Lampen schlecht greifbar sind. So kann es beim Lampenwechsel zu Verletzungen an scharfen Kanten kommen.

Ein weiterer Nachteil besteht darin, daß die Fassung, insbesondere, wenn sie als Steckfassung ausgebildet ist, schlecht zu sehen ist und deshalb Schwierigkeiten beim Einsetzen einer neuen Lampe entstehen.

Der Erfindung stellt sich somit das Problem, einen Backofen zu schaffen, bei welchem die Lampe der Backmuffelbeleuchtung leicht und problemlos ausgewechselt werden kann.

Erfindungsgemäß wird dieses Problem mit den im Patentanspruch 1 angegebenen Merkmalen gelöst. Zweckmäßige Weiterbildungen und Ausgestaltungen ergeben sich aus den nachfolgenden Unteransprüchen.

Die mit der erfindungsgemäßen Ausbildung erreichbaren Vorteile bestehen darin, daß die defekte Lampe außerhalb des Backofens aus der Fassung genommen werden kann und daß auch eine neue Lampe außerhalb des Backofens eingesetzt wird.

In Abgrenzung zur DE 39 29 279 wird die gesamte Anordnung (die Lampe, deren Fassung und die Handhabe für beide) auf kürzestem Wege direkt durch die Öffnung in der Gehäusefrontseite des Backofens ein- und ausgeführt. Ein zusätzliches Hilfsmittel ist nicht notwendig. Da im Reflektorgehäuse keine zusätzliche Öffnung vorhanden ist, kann zusätzliche Leckstrahlung außerhalb des Gerätes vermieden werden.

Ausführungsbeispiele der Erfindung sind in den Zeichnungen rein schematisch dargestellt und werden nachstehend näher erläutert.

Es zeigen:
- Figur 1: einen Ausschnitt aus dem Querschnitt durch einen erfindungsgemäß ausgebildeten Backofen;
- Figur 2: die Seitenansicht eines Halterohrs (10);
- Figur 3: die Frontansicht eines Halterohrs (10);
- Figur 4: eine Leuchte (6) als Einzelteil;
- Figur 5:: Fassung und Handhabe eines weiteren Ausführungsbeispiels der Erfindung;
- Figur 6:: die Kontakthülse (27) zur Aufnahme der Fassung gemäß Figur 5.

Figur 1 zeigt einen Ausschnitt aus dem Querschnitt durch einen erfindungsgemäß ausgebildeten Backofen. Dieser besitzt eine Backmuffel (1), welche frontseitig durch eine Tür (2) verschlossen wird. Die Backmuffel (1) ist am Gehäuse (3) des Backofens befestigt. An einer Seitenwand (4) besitzt sie eine Öffnung (5), in welcher eine Backmuffelbeleuchtung angeordnet ist. Diese ist als eine in ein Reflektorgehäuse (7) eingesetzte Leuchte (6) ausgebildet. Die Leuchte (6) selbst besteht aus einer Niedervolt-Glühlampe (8), einer Steckfassung (9), einem Halterohr (10) und einer Stromzuleitung (11) zur Steckfassung. An der Steckfassung (9) ist ein Drahtbügel (12) als Handhabe angeordnet. Die Backmuffelbeleuchtung ist von der Backmuffel (1) mit einer transparenten Scheibe (13) abgeteilt. Das Halterohr (10) ist am Reflektorgehäuse (7) befestigt.

Das Gehäuse (3) des Backofens besitzt an seiner Frontseite im Bereich der Backmuffelbeleuchtung eine Öffnung (14). Diese ist mit einem Schutzdeckel (15) verschlossen. Nach Entfernen des Schutzdeckels (15) kann die Steckfassung (9) samt Niedervolt-Glühlampe (8) am Drahtbügel (12) durch die Öffnung (14) aus dem Halterohr (10) herausgezogen werden.

Figur 2 zeigt das Halterohr (10) in einer Seitenansicht. Es besitzt zwei Bohrungen (16) und eine angeformte Klemmvorrichtung (17), welche als Zugentlastung für die Stromzuleitung (11) dient.

In der Frontansicht des Halterohrs (10) in Figur 3 sind zwei Führungsnuten (18) zu erkennen. Diese dienen zur lagestabilen Aufnahme der Steckfassung (9).

Figur 4 zeigt diese Steckfassung (9) mit Niedervolt-Glühlampe (8), Drahtbügel (12) und Stromzuleitung (11) als Einzelteil. Die Steckfassung (9) besitzt Führungselemente (19), welche von den Führungsnuten im Halterohr (10) aufgenommen werden. Der Drahtbügel (12) ist mit Schrauben (20) an der Steckfassung (9) befestigt. Der Drahtbügel ist in seinem Mittelteil zu Rastelementen (21) verformt. Diese Rastelemente (21) werden von den Bohrungen (16) im Halterohr (10) aufgenommen und sorgen für einen festen Sitz der Leuchte (6).

Figur 5 zeigt eine Fassung mit einem im wesentlichen quadratischen Sockel (22). Die Handhabe ist bei dieser Variante als Kunststoffbügel (23) ausgeführt und durch Nieten mit dem Sockel (22) verbunden. Der Sockel (22) besitzt zwei Steckkontakte (24) zur Aufnahme einer in der Zeichnung nicht dargestellten Niedervolt-Glühlampe. Diese stehen jeweils mit seitlich am Sockel (22) angeordneten, metallischen Kontaktelementen (25) in elektrischer Verbindung. Durch eine Biegung (26) der Kontaktelemente (25) entsteht eine Federwirkung, wodurch die Fassung in der Kontakthülse (27) fixiert wird.

Die Kontakthülse (27) ist in Figur 6 dargestellt. Sie ist als rechteckförmiges Rohr ausgeführt und wird mit zwei flanschartigen Laschen (28) an einem beispielsweise in Figur 1 dargestellten Reflektorgehäuse (5) befestigt. Durch den rechteckigen Querschnitt von Kontakthülse (27) und Sockel (22) ist die Fassung in einer definierten Lage in die Hülse (27) einschiebbar.

An den Schmalseiten (29) der Kontakthülse (27) befinden sich Aufnahmeöffnungen (30), in welche Kontakthalter (31) eingesetzt sind. Diese Kontakthalter (31) dienen zur Aufnahme von seitlich einschiebbaren Flachsteckzungen (32), die über Anschlußkabel (33) mit einer Niederspannungsquelle im Backofen verbunden sind. In dem dem Reflektorgehäuse (5) zugeordneten Bereich sind Blechteile (34) aus der Kontakthülse (27) ausgestanzt und umgebogen und fungieren so als Schiebbegrenzungselemente. Die hierdurch entstehenden Öffnungen (35) sowie weitere Ausstanzungen (36) gewährleisten eine Luftzirkulation zur Kühlung der Lampe.

## Patentansprüche

1. Backofen, insbesondere Einbaubackofen, mit einer durch eine Tür (2) verschließbare Backmuffel (1) sowie mit einer von der Ofenfrontseite her auswechselbaren Lampe (8), deren Fassung (9) mit einem Reflektorgehäuse (7) verbunden ist, wobei im Ofengehäuse eine durch einen von Hand lösbaren Schutzdeckel (15) verdeckte Öffnung (14) vorgesehen ist,
dadurch gekennzeichnet,
daß die Lampe (8) eine mit einer Handhabe versehene Fassung (9) besitzt, welche zur Öffnung (14) zeigt und lösbarin einer Haltevorrichtung (10) an dem Reflektorgehäuse (7) angeordnet ist.

2. Backofen nach Anspruch 1,
dadurch gekennzeichnet,
daß die Handhabe als Drahtbügel (12) oder Kunststoffbügel (23) ausgeführt ist.

3. Backofen nach Anspruch 2,
dadurch gekennzeichnet,
daß am Reflektorgehäuse ein Halterohr (10) zur Aufnahme einer Steckfassung (9) angeordnet ist, welches Führungsnuten (18) und Bohrungen (16) besitzt, wobei am Drahtbügel (12) angeordnete Rastelemente (21) in die Bohrungen (16) eingreifbar sind.

4. Backofen nach Anspruch 3,
dadurch gekennzeichnet,
daß am Halterohr (10) eine Klemmvorrichtung (17) zur Aufnahme einer Stromzuleitung (11) angeordnet ist.

5. Backofen nach einem der Ansprüche 1 oder 2,
dadurch gekennzeichnet,
daß am Reflektorgehäuse (7) eine im wesentlichen rechteckige bzw. quadratische Kontakthülse (27) angeordnet ist, welche Kontaktvorrichtungen in Form von Flachsteckzungen (32) besitzt, die mit an der im wesentlichen rechteckigen bzw. quadratischen Fassung angeordneten federnden Kontaktelementen (25) in eingeschobenen Zustand sowohl eine elektrische als auch eine mechanische Verbindung herstellen.

6. Backofen nach Anspruch 5,
dadurch gekennzeichnet,
daß in dem dem Reflektorgehäuse zugeordneten Bereich Schiebbegrenzungselemente in Form von aus der Kontakthülse geformten Stanzbiegeteilen angeordnet sind.

## Claims

1. Baking oven, more especially a built-in baking oven, including a baking muffle (1), which is sealable by a door (2), and a lamp (8), which is replaceable from the front end of the oven and has a socket (9) connected to a reflector housing (7), an opening (14) being provided in the oven housing and being covered by a manually detachable protective cover (15), characterised in that the lamp (8) has a socket (9), which is provided with a handle, said socket being orientated towards the opening (14) and being detachably disposed in a retaining means (10) on the reflector housing (7).

2. Baking oven according to claim 1, characterised in that the handle is configured as wire strip (12) or plastics material strip (23).

3. Baking oven according to claim 2, characterised in that a retaining tube (10) for receiving a plug-in socket (9) is disposed on the reflector housing and has guide grooves (18) and bores (16), locking means (21) being disposed on the wire strip (12) and being engageable in the bores (16).

4. Baking oven according to claim 3, characterised in that a clamping device (17) for receiving a current supply line (11) is disposed on the retaining tube (10).

5. Baking oven according to one of claims 1 or 2, characterised in that a substantially rectangular or square contact sleeve (27) is disposed on the reflector housing (7) and has contact means in the form of flat plug-in projections (32), which establish both an electrical and a mechanical connection with resilient contact elements (25) in their inserted position, said contact elements being disposed on the substantially rectangular or square socket.

6. Baking oven according to claim 5, characterised in that insertion limiting means, in the form of stamped and bent component parts shaped from the contact sleeve, are disposed in the region associated with the reflector housing.

## Revendications

1. Four de cuisson, notamment four encastrable, comprenant un moufle (1) pouvant être fermé par une porte (2), ainsi qu'une ampoule (8) pouvant être remplacée par la face frontale du four, dont la douille (9) est reliée à un boîtier réflecteur (7), sachant que, dans la carcasse du four, est prévue une ouverture (14) recouverte par un couvercle de protection (15) pouvant être retiré à la main, caractérisé en ce que l'ampoule (8) comporte une douille (9) munie d'une poignée qui pointe vers l'ouverture (14) et est placée de façon amovible dans un dispositif de fixation (10) sur le boîtier réflecteur (7).

2. Four de cuisson selon la revendication 1, caractérisé en ce que la poignée est réalisée en tant qu'anse en fil métallique (12) ou anse en matière plastique

3. Four de cuisson selon la revendication 2, caractérisé en ce que, sur le boîtier réflecteur, est disposé un tube de maintien (10) destiné à recevoir une douille enfichable (9), qui comporte des rainures de guidage (18) et des perçages (16), sachant que des éléments d'enclenchement (21) placés sur l'anse en fil métallique (12) peuvent s'enclencher dans les perçages (16).

4. Four de cuisson selon la revendication 3, caractérisé en ce que, sur le tube de maintien (10), est placé un dispositif de serrage (17) destiné recevoir une ligne d'alimentation (11).

5. Four de cuisson selon l'une des revendication 1 et 2, caractérisé en ce que, sur le boîtier réflecteur (7), est placée une douille de contact essentiellement rectangulaire ou carrée (27) qui porte des dispositifs de contact ayant la forme de connecteurs enfichables à languette (32) qui, lorsqu'ils sont enfichés dans les éléments de contact (25) à ressort disposés dans la douille essentiellement rectangulaire ou carrée, créent une liaison à la fois électrique et mécanique.

6. Four de cuisson selon la revendication 5, caractérisé en ce que, dans la partie associée au boîtier réflecteur, sont placés des éléments limitant le déplacement ayant la forme de pièces pliées découpées dans la douille de contact.
